# EUROPÄISCHE PATENTSCHRIFT

(11) **EP 1 219 837 B1**
(45) Veröffentlichungstag und Bekanntmachung des Hinweises auf die Patenterteilung: **09.08.2006**
(21) Anmeldenummer: 01125014.9
(22) Anmeldetag: 20.10.2001
(51) Int. Cl.: F04D 29/32, F04D 25/02

(54) **Lüfter mit Axialschlaufen**
Fan with axial blades
Ventilateur à pales axiales

(30) Priorität: 02.01.2001 DE 10100064
(43) Veröffentlichungstag der Anmeldung: 03.07.2002
(73) Patentinhaber: Behr GmbH & Co. KG, 70469 Stuttgart (DE)
(72) Erfinder: Blass, Uwe, Dipl.-Ing., 71696 Möglingen (DE); Kurdzel, Christoph, Dipl.-Ing., 70771 Leinfelden-Echterdingen (DE)

(56) Entgegenhaltungen:
- DE-A- 19 929 978
- DE-C- 62 510
- GB-A- 2 041 103
- US-A- 6 010 305

## Beschreibung

Die Erfindung bezieht sich auf einen Lüfter mit Axialschaufeln, insbesondere für Kühler von Kraftfahrzeugen nach dem Oberbegriff des Anspruchs 1. Ein solcher Lüfter ist z.B. aus jeder einzelmen der DE-C-62510, DE-A-19710608 oder GB-A-2 041 103 bekannt.

Nach der Anmeldung DE-A- 19929978 der Anmelderin sind im nabennahen und saugseitigen Bereich der Axialschaufeln sogenannte Luftleitelemente angeordnet. Zusätzlich ist im druckseitigen Bereich der Axialschaufel eine sogenannte Nabenrampe vorgesehen. In einer bevorzugten Ausführungsform erstrecken sich die Luftleitelemente über die gesamte Schaufelteilung, das heißt von der Vorderkante einer Axialschaufel bis zur Vorderkante einer benachbarten Axialschaufel. Diese besondere Ausführungsform der Luftleitelemente, wie sie in den Fig. 3 und 4 der genannten Anmeldung dargestellt ist, bildet somit zwischen zwei Schaufeln eine durchgehende Fläche bzw. die Wand für einen geschlossenen Strömungskanal. Bei bestimmten Strömungszuständen können diese geschlossenen Strömungskanäle nachteilig sein, insbesondere können sie zu Staueffekten und Wirbelbildungen, das heißt zu Strömungsverlusten führen.

Die Aufgabe der Erfindung ist eine Vermeidung der vorgenannten Staueffekte infolge eines geschlossenen Strömungskanals.

Die Lösung dieser Aufgabe ergibt sich aus den Merkmalen des Patentanspruches 1: Demzufolge sind die Luftleitelemente als flossenartige Stabilisatoren ausgebildet, die sich in Umfangsrichtung nur über einen Bereich von 1 % bis 40 % der Schaufelteilung erstrecken. Die Luftleitelemente belassen somit zwischen zwei Schaufeln und der Nabe einen offenen Strömungskanal, bei welchem die Nabenströmung und die Schaufelströmung kontrolliert geführt werden. Die Stabilisatoren im Schaufelwurzelbereich bewirken auf der Saugseite, der Schaufeln eine Trennung von Naben- und Schaufelströmung und verhindern eine Ablösung der Strömung sowie eine schädliche Wirbelbildung.

Ähnliche flossenartige Luftleitelemente sind an sich bekannt, und zwar als sogenannte Grenzschichtzäune aus der DE 26 14 318 C2 oder als sogenannte Hilfsflügel aus der DE 27 56 880 C2. Allerdings sind diese Grenzschichtzäune bzw. Hilfsflügel nach dem Stand der Technik im radial äußersten Bereich der Schaufeln, das heißt im Schaufelblattspitzenbereich angeordnet. Diese Grenzschichtzäune sollen der Strömung einerseits Energie zuführen und andererseits eine Umströmung der Schaufelspitzen (von der Druck- zur Saugseite) verhindern. Dem gegenüber sind die erfindungsgemäßen Stabilisatoren im nabennahen Bereich, das heißt im Schaufelwurzelbereich angeordnet.

Nach einer weiteren Ausgestaltung der Erfindung gemäß Anspruch 2 nimmt die umfangseitige Erstreckung der Stabilisatoren in Luftströmungsrichtung zu - damit sind die Stabilisatoren an den Dickenzuwachs der Grenzschichtströmung bzw. der Wirbelbildung angepasst. Dies gilt insbesondere für die Weiterbildung nach Anspruch 3.

Nach weiteren vorteilhaften Ausbildungen der Erfindung entspricht die Länge der Stabilisatoren, in Luftströmungsrichtung gesehen, der Länge der Axialschaufeln, wobei die Vorderkante der Stabilisatoren etwas gegenüber der Schaufelvorderkante in Strömungsrichtung versetzt sein kann.

Vorzugsweise ist die Fläche der Stabilisatoren in radialer Richtung leicht nach außen gekrümmt, das heißt leicht konkav ausgebildet. Auch diese Maßnahme trägt dem Verlauf der Strömung im Schaufelwurzelbereich Rechnung.

Gemäß Anspruch 7 ist es vorteilhaft, wenn die Stabilisatoren in einem radialen Bereich von 0 bis 40 % der Schaufelhöhe H, vorzugsweise von 0 bis 20 % angeordnet sind. In diesem Bereich kann die Nabenströmung und die Strömung an der Schaufelwurzel am effektivsten beeinflußt werden.

In weiterer Ausbildung der Erfindung gemäß Anspruch 8 weist die Nabe in ihrem inneren Bereich eine Flüssigkeitsreibungskupplung auf, die an ihrer Frontseite radial ausgerichtete Kühlrippen aufweist. Letztere erzeugen eine im wesentlichen radial ausgerichtete Luftströmung, eine sog. Kühlluftströmung.

Gemäß einer Weiterbildung nach Anspruch 9 sind jedem Stabilisator Radialschaufelemente zugeordnet, das heißt sogenannte Strömungsteiler nach der Hauptanmeldung. Letztere greifen mit ihrer Vorderkante in die radial ausgerichtete Kühlluftströmung ein und lenken diese relativ verlustarm auf die Druckseite der Schaufeln, das heißt in den Bereich der Nabenrampe um.

Nach einer Weiterbildung gemäß Anspruch 10 bilden die äußeren Flächen des Radialschaufelelementes und der Nabenrampe eine gemeinsame Fläche, so daß ein günstiger Strömungsverlauf im Nabenbereich erreicht wird.

Nach einer Weiterbildung gemäß Anspruch 11 gehen die Flächen des Stabilisators, des Radialschaufelelementes und der Nabenrampe ineinander über, so daß die Schaufelwurzel druck- und saugseitig von einer gemeinsamen Fläche umgeben ist, die eine besonders verlustarme Strömung erzeugt.

Ausführungsbeispiele der Erfindung sind in den Zeichnungen dargestellt und werden im Folgenden näher beschrieben. Es zeigen
- Fig. 1: den Lüfter in einer perspektivischen Ansicht von vorn,
- Fig. 2: den Lüfter in einer Seitenansicht,
- Fig. 3: den Lüfter in einer Ansicht von vorne,
- Fig. 4: den Lüfter in einer Ansicht von hinten,
- Fig. 5: einen Axialschnitt durch den Lüfter in der Ebene V - V,
- Fig. 6: einen Axialschnitt durch den Lüfter in der Ebene VI - VI,
- Fig. 7: eine vergrößerte Darstellung des Nabenbereiches und
- Fig. 8: eine weitere Ausführungsform der Stabilisatoren, integriert mit Strömungsteiler.

**Fig. 1** zeigt einen Axiallüfter 1 mit acht im wesentlichen radial ausgerichteten Lüfterschaufeln 2, die auf einer Nabe 3 befestigt sind. Dieser Lüfter 1 bzw. dessen Nabe 3 ist auf einer Flüssigkeitsreibungskupplung 4 mit radial verlaufenden Kühlrippen 4' befestigt, die den Lüfter 1 in Richtung des Pfeiles A antreibt. Im Bereich der Nabe 3 sind Stabilisatoren 5 und Radialschaufelelemente 6 angeordnet.

**Fig. 2** zeigt eine Seitenansicht des Lüfters 1 mit einer Ansicht auf die Schaufel 2 in Richtung deren radialer Längsachse. Diese Schaufel 2 weist eine Vorderkante bzw. Anströmkante 7, eine Hinter- bzw. Abströmkante 8 sowie eine Saugseite 9 und eine Druckseite 10 auf. Auf der Saugseite 9 ist der flossenartig ausgebildete Stabilisator 5 angeordnet, der eine äußere Begrenzungslinie 11 und eine innere Begrenzungslinie 12 (an der Verbindungsstelle mit der Schaufel 2) aufweist. Die umfangseitige Erstreckung s des Stabilisators 5 nimmt von der Anströmseite (s₁) zur Abströmseite (s₂) hin zu, d. h. s₂ > s_{1.} Die Länge I des Stabilisators 5 entspricht im wesentlichen der Schaufellänge L, wobei die Vorderkante 13 des Stabilisators 5 gegenüber der Schaufelvorderkante 7 etwas zurückversetzt ist, während die Hinterkante 14 etwa bündig mit der Hinterkante 8 der Schaufel abschließt. Bei einem bevorzugten Ausführungsbeispiel kann die Länge L ca. 175 mm betragen.

Das Maß s₂ beträgt bei einer Schaufelteilung von t = π · D : Z = π · 330 : 8 ≈ 130 mm, ca. 25 - 30 mm, d. h. etwa 20 % der Schaufelteilung im Nabenbereich (Nabendurchmesser D_{N} = 330).

Im frontseitigen Bereich der Nabe 3 ist in Strömungsrichtung (das heißt entgegen der Drehrichtung A) vor der Schaufelvorderkante 7 das Radialschaufelelement 6 angeordnet, welches in der Anmeldung DE-A-19929978 der Anmelderin auch als Strömungsteiler bezeichnet wurde. Dieses Radialschaufelelement überdeckt in axialer Richtung den vorderen Teil der Flüssigkeitsreibungskupplung 4, während die Vorderkante 15 der Nabe 3 in diesem Bereich etwas zurückgesetzt ist.

**Fig. 3** zeigt eine Ansicht des Lüfters 1 von vorn, das heißt in Richtung der Drehachse M. Die Lüfterblätter 2 weisen eine radiale Erstreckung bzw. Höhe H auf. Innerhalb eines radialen Bereiches von Null bis maximal 40 % der Schaufelhöhe H sind die Stabilisatoren 5 angeordnet, die leicht konkav ausgebildet sind, daß heißt in radialer Richtung nach außen gekrümmt. Bei dem bevorzugten Ausführungsbeispiel beträgt die Schaufelhöhe H = 210 mm bei dem bereits erwähnten Nabendurchmesser D_{N} = 330 mm. Der Stabilisator erstreckt sich radial über einen Bereich von etwa Null bis r₁ = 30 mm, d. h. 14 % der Schaufelhöhe H. Aus dieser Darstellung der Stabilisatoren 5 wird auch erkennbar, daß diese in axialer Richtung (in Richtung der Rotationsachse M) entformbar sind. Dies ist insbesondere dann von Vorteil, wenn der Lüfter als Kunststoffteil gespritzt oder als Gußteil hergestellt wird. Die gestrichelten Linien 16 zeigen den Verlauf der Nabenrampe auf der Rückseite (Druckseite) der Schaufel 2.

**Fig. 4** zeigt den Lüfter 1 in einer Ansicht von hinten, das heißt in Richtung der Rotationsachse M. Man blickt also auf die Druckseite 10 der Lüfterschaufeln 2: Dort ist im Naben- bzw. Schaufelwurzelbereich die Nabenrampe durch die Linie 16 schematisch angedeutet. Mit der Bezugsziffer 5' ist der Teil der Stabilisatoren 5 bezeichnet, der über die Hinterkante 8 der Lüfterblätter 2 hinaus steht.

**Fig. 5** zeigt einen Axialschnitt durch den Lüfter 1 entlang der Linie V-V in Fig. 4. Das Lüfterblatt 2, welches als Kunststoffteil gespritzt ist, weist in seinem linken, das heißt saugseitigen Bereich den etwa rechtwinklig abstehenden Stabilisator 5 auf, der an die Lüfterschaufel 2 angespritzt ist. Auch hier wird die axiale Entformbarkeit der Stabilisatoren 5 deutlich. Auf der rechten Seite der Schaufel ist mit der Bezugsziffer 16 die Oberkante der Nabenrampe markiert.

**Fig. 6** zeigt einen Schnitt entlang der Linie VI-VI in Fig. 4 mit Blickrichtung auf die Saugseite 9 der Schaufel 2. Auch hier wird für den geschnittenen Bereich 5' des Stabilisators 5 die axiale Entformbarkeit deutlich.

**Fig. 7** zeigt eine vergrößerte Darstellung, das heißt eine Teilansicht der Fig. 1 für den Schaufelwurzelbereich. Man erkennt hier deutlich nochmals die Flächen der Stabilisatoren 5, der Radialschaufelelemente bzw. Strömungsteiler 6 sowie der Nabenrampe 16. Die Flächenelemente 5 und 6 sind bei dieser Ausführungsform durch die Vorderkante 7 der Schaufel 2 unterbrochen.

**Fig. 8** zeigt ein weiteres Ausführungsbeispiel, bei welchem die außenliegenden Flächen 5a und 6a der Stabilisatoren 5 und der Radialschaufelelemente 6 derart ineinander integriert sind, daß sie eine gemeinsame, übergangslose Fläche mit einer gemeinsamen Vorderkante 17 bilden. Das Flächenelement 6a geht also einerseits auf der Saugseite der Schaufel 2 in das Flächenelement 5a und andererseits auf der Druckseite der Schaufel in das Flächenelement 16 der Nabenrampe über. Dadurch wird eine verlustarme Umströmung der Schaufelwurzel, das heißt im Nabenbereich erzielt, wobei die im wesentlichen radial ausgerichtete Kühlluftströmung der Flüssigkeitsreibungskupplung mit der Schaufelumströmung kontrolliert zusammengeführt wird. Damit kann die Leistung dieses Lüfters, insbesondere in Verbindung mit der Kupplung verbessert werden.

## Patentansprüche

1. Lüfter mit Axiaischaufeln, insbesondere für Kühler von Kraftfahrzeugen, wobei die Axialschaufeln (2) auf einer Lüftemabe (3) befestigt sind, **dadurch gekennzeichnet, daß** im Bereich der Nabe und im wesentlichen auf der Saugseite (9) der Axialschaufeln (2) Luftleitelemente angeordnet sind, wobei die Luftleitelemente als flossenartige Stabilisatoren (5, 5a) ausgebildet sind, deren Erstreckung s in Umfangsrichtung im Bereich von 0,01 t ≤ s ≤ 0,40 t liegt, wobei t die Entfernung von der Vorderkante einer Axialschaufel bis zur Vorderkante einer benachbarten Axialschaufel ist.

2. Lüfter nach Anspruch 1, **dadurch gekennzeichnet, daß** die Erstreckung s in Axial- bzw. Luftströmungsrichtung gesehen zunimmt.

3. Lüfter nach Anspruch 2, **dadurch gekennzeichnet, daß** die Erstreckung s im luftanströmseitigen Bereich (13) etwa 0,01 t bis 0,05 t und im luftabströrnseitigen Bereich (14) bis zu 0,40 beträgt.

4. Lüfter nach Anspruch 1 oder 2 oder 3, **dadurch gekennzeichnet, daß** die Länge 1 der Stabilisatoren (5) etwa der Länge L der Axialschaufeln (2) entspricht.

5. Lüfter nach Anspruch 4, **dadurch gekennzeichnet, daß** die Vorderkante (13) der Stabilisatoren (5) gegenüber der Vorderkante (7) der Schaufeln (2) in Luftströmungsrichtung versetzt ist.

6. Lüfter nach Anspruch 4, **dadurch gekennzeichnet, daß** die Hinterkante (14) der Stabilisatoren (5) mit der Hinterkante (8) der Schaufel (2) abschließt.

7. Lüfter nach einem der vorhergehenden Ansprüche 1-6, **dadurch gekennzeichnet, daß** die Stabilisatoren (5, 5a) in einem radialen Bereich r von 0 ≤ r ≤ 0,40 H angeordnet sind, wobei H die radiale Erstreckung (Höhe) der Schaufel (2) ist.

8. Lüfter nach einem der vorhergehenden Ansprüche, **dadurch gekennzeichnet, daß** innerhalb der Nabe (3) eine Flüssigkeitsreibunskupplung (4) mit radialverlaufenden Kühlrippen (4') angeordnet ist.

9. Lüfter nach Anspruch 8, **dadurch gekennzeichnet, daß** jedem Stabilisator (5) ein Radialschaufelelement (6) zugeordnet ist, welches in Drehrichtung A des Lüfters (1) hinter dem Stabilisator (5) und in radialer Richtung innerhalb des Stabilisators (5) angeordnet ist.

10. Lüfter nach Anspruch 9, **dadurch gekennzeichnet, daß** die äußere Fläche des Radialschaufelelementes (6) in die Nabenrampe (16) auf der Druckseite (10) der Schaufel (2) übergeht.

11. Lüfter nach Anspruch 9 oder 10, **dadurch gekennzeichnet, daß** die Flächen (5a, 6a) von Stabilisator (5) und Radialschaufelelement (6) ineinander übergehen und eine durchgehende Vorderkante (17) aufweisen.

12. Lüfter nach einem der vorhergehenden Ansprüche, **dadurch gekennzeichnet, daß** auf der Druckseite der Axialschaufeln eine entgegen der Drehrichtung ansteigende Nabenrampe vorgesehen ist, der die Luftleifielemente, in Luftströmungsrichtung gesehen, vorgeschaltet sind.

## Claims

1. A fan with axial blades, in particular for radiators of motor vehicles, the axial blades (2) being fixed on to a fan hub (3),
**characterised in that**
positioned in the area of the hub and essentially on the intake side (9) of the axial blades (2) are air ducting elements, said air ducting elements being designed as fin-like stabilisers (5, 5a) the peripheral extension (s) of which lies in the area of 0.01 ≤ s ≤ 0.4 t, (t) being the distance between the front edge of one axial blade and the front edge of a neighbouring axial blade.

2. A fan in accordance with claim 1,
**characterised in that**
the extension (s) increases axially or in the direction of air flow.

3. A fan in accordance with claim 2,
**characterised in that**
the extension (s) is approximately 0.01 t to 0.05 t in the air inflow side area (13) and up to approximately 0.04 t in the air outflow side area.

4. A fan in accordance with claim 1 or 2 or 3,
**characterised in that**
the length (1) of the stabilisers (5) corresponds approximately to the length (L) of the axial blades (2).

5. A fan in accordance with claim 4,
**characterised in that**
the front edges (13) of the stabilisers (5) are offset in the direction of air flow in relation to the front edges (7) of the blades (2).

6. A fan in accordance with claim 4,
**characterised in that**
the rear edges (14) of the stabilisers (5) end with the rear edges (8) of the blades (2).

7. A fan in accordance with one of the preceding claims 1 to 6,
**characterised in that**
the stabilisers (5, 5a) are positioned in a radial area (r) of 0 ≤ r ≤ 0.40 H, H being the radial extension (height) of the blade (2).

8. A fan in accordance with one of the preceding claims,
**characterised in that**
positioned inside the hub (3) is a fluid friction coupling (4) with radially running cooling ribs (4').

9. A fan in accordance with claim 8,
**characterised in that**
assigned to each stabiliser (5) is a radial blade element (6) which is positioned behind the stabiliser in direction of rotation (A) of the fan (1) and inside the stabiliser (5) in radial direction.

10. A fan in accordance with claim 9,
**characterised in that**
the outer face of the radial blade element (6) turns into the hub incline (16) on the output side (10) of the blade (2).

11. A fan in accordance with claim 9 or 10,
**characterised in that**
the faces (5a, 6a) of the stabiliser (5) and the radial blade element (6) run into one another and have a continuous front edge (17).

12. A fan in accordance with one of the preceding claims,
**characterised in that**
provided on the output side of the axial blades is a hub incline which increases against the direction of rotation, upstream of which in the direction of air flow are positioned the air ducting elements.

## Revendications

1. Ventilateur à pales axiales, en particulier pour des radiateurs de véhicules automobiles, où les pales axiales (2) sont fixées sur un moyeu de ventilateur (3), **caractérisé en ce que** des éléments de guidage de l'air sont disposés dans la zone du moyeu et, essentiellement, sur le côté aspiration (9) des pales axiales (2), où les éléments de guidage de l'air sont configurés comme des stabilisateurs (5, 5a), en forme d'ailerons, dont l'étendue s, dans la direction circonférentielle, est dans la plage de 0,01 t ≤ s ≤ 0,40 t, où t est la distance comprise entre le bord d'attaque d'une pale axiale et le bord d'attaque d'une pale axiale voisine.

2. Ventilateur selon la revendication 1, **caractérisé en ce que** l'étendue s, vue dans la direction axiale ou dans la direction d'écoulement de l'air, augmente.

3. Ventilateur selon la revendication 2, **caractérisé en ce que** l'étendue s dans la zone (13), côté soufflage de l'air, est comprise entre 0,01 t et 0,05 t et, dans la zone (14), côté évacuation de l'air, va jusqu'à 0,40 t.

4. Ventilateur selon la revendication 1 ou 2 ou 3, **caractérisé en ce que** la longueur 1 des stabilisateurs (5) correspond à peu près à la longueur L des pales axiales (2).

5. Ventilateur selon la revendication 4, **caractérisé en ce que** le bord d'attaque (13) des stabilisateurs (5) est décalé, dans la direction d'écoulement de l'air, par rapport au bord d'attaque (7) des pales (2).

6. Ventilateur selon la revendication 4, **caractérisé en ce que** le bord de fuite (14) des stabilisateurs (5) se termine par le bord de fuite (8) des pales (2).

7. Ventilateur selon l'une quelconque des revendications précédentes 1 à 6, **caractérisé en ce que** les stabilisateurs (5, 5a) sont disposés dans une zone radiale r de 0 ≤ r ≤ 0,40 H, où H est l'étendue radiale (hauteur) des pales (2).

8. Ventilateur selon l'une quelconque des revendications précédentes, **caractérisé en ce qu'**un embrayage à frottement visqueux (4), comprenant des ailettes de refroidissement (4') s'étendant dans le sens radial, est disposé à l'intérieur du moyeu (3).

9. Ventilateur selon la revendication 8, **caractérisé en ce qu'**un élément radial (6) de la pale est associé à chaque stabilisateur (5), lequel élément radial est disposé, dans la direction de rotation A du ventilateur (1), derrière le stabilisateur (5) et, dans la direction radiale, à l'intérieur du stabilisateur (5).

10. Ventilateur selon la revendication 9, **caractérisé en ce que** la surface extérieure de l'élément radial (6) de la pale passe, dans la rampe de moyeu (16), sur l'intrados (10) de la pale (2).

11. Ventilateur selon la revendication 9 ou 10, **caractérisé en ce que** les surfaces (5a, 6a) du stabilisateur (5) et de l'élément radial (6) de la pale s'interpénètrent et présentent un bord d'attaque continu (17).

12. Ventilateur selon l'une quelconque des revendications précédentes, **caractérisé en ce qu'**il est prévu, sur l'intrados des pales axiales, une rampe de moyeu ascendante dans le sens inverse de la direction de rotation, rampe de moyeu en amont de laquelle sont disposés les éléments de guidage de l'air, vus dans la direction d'écoulement de l'air.
